# EUROPÄISCHE PATENTSCHRIFT

(11) **EP 0 630 708 B1**
(45) Veröffentlichungstag und Bekanntmachung des Hinweises auf die Patenterteilung: **24.03.1999**
(21) Anmeldenummer: 94106878.5
(22) Anmeldetag: 03.05.1994
(51) Int. Cl.: B22C 9/08, B22C 9/02

(54) **Vorrichtung für die Herstellung von Öffnungen in einer Giessform**
Device for making holes in a casting mould
Dispositif pour faire des trous dans un moule de coulée

(30) Priorität: 24.06.1993 DE 9309398 U
(43) Veröffentlichungstag der Anmeldung: 28.12.1994
(73) Patentinhaber: Heinrich Wagner Sinto Maschinenfabrik GmbH, 57334 Bad Laasphe (DE)
(72) Erfinder: Becker, Siegmund, D-35216 Biedenkopf-Eckelshausen (DE)
(74) Vertreter: Missling, Arne, Dipl.-Ing.

(56) Entgegenhaltungen:
- DE-A- 4 242 418
- DE-B- 1 051 464
- DE-U- 8 500 372
- PATENT ABSTRACTS OF JAPAN vol. 010, no. 267 (M-516), 11.September 1986 & JP-A-61 092755 (SINTOKOGIO LTD), 10.Mai 1986,

## Beschreibung

Die Erfindung betrifft eine Vorrichtung für die Herstellung von Öffnungen, beispielsweise von Eingußöffnungen und Entlüftungsbohrungen, in einer in einem Form-Oberkasten befindlichen, vorzugsweise in einer Formmaschine hergestellten Gießform aus verdichtetem Formsand, wobei mittels einer geeigneten Fördereinrichtung taktweise Formkästen, insbesondere jeweils ein Form-Oberkasten alternierend mit einem Form-Unterkasten, in einen Arbeitsbereich über der Vorrichtung bewegbar sind, wobei die Vorrichtung eine Positioniereinrichtung aufweist, mit deren Hilfe Werkzeuge zum Einbringen der Öffnungen in Quer- und Längsrichtung der Gießform bewegbar sind, ein erstes Werkzeug zur Herstellung einer Eingußöffnung oder dergleichen und ein zweites Werkzeug zur Herstellung einer Entlüftungsbohrung oder dergleichen auf einem gemeinsamen Werkzeugträger der Positioniereinrichtung vorgesehen sind.

Vorrichtungen dieser Art sind bekannt. Dabei sind die erforderlichen Werkzeuge, beispielsweise Trichterfräsen für das Einbringen von Eingußöffnungen oder Einstichnadeln zur Herstellung von Entlüftungsbohrungen, jeweils an einer Positioniereinrichtung vorgesehen, mit deren Hilfe jedes zugehörige Werkzeug so verfahrbar ist, daß die Oberseite der Gießform an einer beliebigen Stelle mit einer entsprechenden Öffnung versehen werden kann. Zu diesem Zweck bestehen die Positioniereinrichtungen aus senkrecht zueinander bewegbaren Auslegern, Waagen oder Schlitten oder dergleichen, die von einem gemeinsamen Antrieb bewegt werden. Eine solche Positioniereinrichtung ist für jedes der Werkzeuge erforderlich, weil sie wegen ihrer verschiedenen Bearbeitungsarten nicht gemeinsam gehandhabt werden können. Darüber hinaus ist auch für jedes Werkzeug eine separate Lagesteuerung vorzusehen, mit deren Hilfe das Werkzeug schnell und sicher in seine Arbeitsstellung verfahren werden kann.

Aus der DE-U-85 00 372 ist eine Bohrvorrichtung zum Anbringen von Trichter-, Steiger- und Luftlochhohlräumen an Gießformen aus verdichtetem Formsand bekannt. Diese Bohrvorrichtung besitzt an einem höhenverstellbaren Kolben einen Doppelschwenkarm, welcher an seinem freien Ende einem um eine waagrechte Achse drehbaren und mit unterschiedlichen Werkzeugen auf gegenüberliegenden Seiten bestückten Werkzeugkopf aufweist. Die Bohrvorrichtung ist mit ihrem Werkzeugkopf über die Fläche eines Formkastens schwenkbar, wobei wahlweise eines der beiden gegenüberliegenden Werkzeuge zum Einsatz kommt.

Die Erfindung hat sich die Aufgabe gestellt, eine Vorrichtung der eingangs näher bezeichneten Art so zu vereinfachen, daß mit ihrer Hilfe mindestens zwei verschiedene Arten von Öffnungen herstellbar sind.

Erfindungsgemäß wird die Aufgabe mit den Merkmalen des Anspruches 1 gelöst.

Der Arbeitsbereich einer solchen Vorrichtung umfaßt demzufolge zwei durch einen Fördertakt erzwungene, aufeinanderfolgende Positionierungen des Form-Oberkastens. Dabei wird in jeder der beiden Arbeitspositionierungen des Form-Oberkastens jeweils nur eines der Werkzeuge aktiviert; das andere ist währenddessen stillgelegt, weil sich in seinem Arbeitsbereich gerade ein Form-Unterkasten befindet. Werden Ober- bzw. Unterkästen hintereinanderliegend transportiert, so können hier die Kästen in zwei aufeinanderfolgenden Stationen mit unterschiedlichen Werkzeugen bearbeitet werden, ohne daß ein Werkzeugwechsel erforderlich ist.

Auf diese Weise genügt ein einziger Werkzeugträger einschließlich der erforderlichen Supporte, Antriebe und Steuerungen, um die erforderlichen Öffnungen in die Oberseite der Gießform einzubringen, und es wird nicht nur der Aufwand für die Herstellung einer derartigen Vorrichtung beträchtlich reduziert, sondern es sinkt auch der Raumbedarf, so daß die Fördereinrichtung wesentlich kürzer ausfällt.

Die Anordnung wird vorzugsweise so getroffen, daS ein senkrecht nach oben gerichteter Werkzeug-Vorschub erfolgt, wobei jedes Werkzeug gesondert angetrieben ist. Es ist vorteilhaft, wenn der Werkzeugträger als Ausleger ausgebildet ist, der in und quer zu der Förderrichtung der Gießform auf einer Traverse der Positioniereinrichtung bewegbar ist, die ihrerseits auf einem ortsfesten Gestell der Positioniereinrichtung angeordnet ist, an der sich auch der Antrieb für den Werkzeugträger befinden kann. Dabei ist es zweckmäßig, wenn der Werkzeugträger auf der Traverse so verschiebbar ist, daß mindestens jeweils eines der Werkzeuge in einer Stellung positionierbar ist, daS die Oberseite der Gießform an jeder beliebigen Stelle bearbeitbar ist. Die Bewegbarkeit des Werkzeugträgers ist in günstiger Weise in Förderrichtung so groß wie die Länge eines Fördertaktes.

Bei einer besonders bevorzugten Ausführung der erfindungsgemäßen Vorrichtung ist ein Werkzeug in Förderrichtung vor und das andere Werkzeug in Förderrichtung hinter der Traverse auf dem Werkzeugträger angeordnet. Dadurch ergibt sich eine besonders gedrängte Bauweise der erfindungsgemäßen Vorrichtung. Um die gesamte Oberseite der Gießform bearbeiten zu können, ist es zweckmäßig, wenn hierbei der Achsabstand der Werkzeuge in Förderrichtung der Länge eines Fördertaktes mindestens gleich ist, wobei sich eine besonders kurze Ausführung des Werkzeugträgers ergibt, wenn die Werkzeuge an den Enden des Werkzeugträgers befestigt sind.

Die Erfindung wird nachstehend anhand der Zeichnung an einem Ausführungsbeispiel näher erläutert. Es zeigen
- Fig. 1: eine erfindungsgemäße Vorrichtung mit einer Zuordnung eines Form-Oberkastens zur Bearbeitung einer Eingußöffnung und
- Fig. 2: desgleichen zur Bearbeitung einer Entlüftungsbohrung.

Eine Fördereinrichtung FE transportiert in einer Förderrichtung FR Gießformen von einer Arbeitsstation zur nächsten. Im Bearbeitungszustand der Fig. 1 und 2 sind die Gießformen aus verdichtetem Formsand bereits ausgeformt und in den auf der Fördereinrichtung aufliegenden Form-Kästen enthalten. Dabei wechseln sich jeweils ein Form-Oberkasten und ein Form-Unterkasten auf der Fördereinrichtung FE ab. Die Fördereinrichtung FE transportiert die Form-Kästen mit einer bestimmten Taktfrequenz von einer Arbeitsposition zur nächsten, in denen sie für die Bearbeitung in Ruhe verbleiben.

In der Fig. 1 befindet sich ein Form-Oberkasten 1 in einer ersten Arbeitspositionierung. Wie die Darstellung zeigt, ist der Form-Oberkasten 1 mit geöffneter Gießform nach oben auf der Fördereinrichtung FE abgelegt, so daß seine Oberseite für eine Bearbeitung von unten her zugänglich ist. Gleichzeitig befindet sich ein Form-Unterkasten 1' in der nächstfolgenden Arbeitspositionierung, die um die Länge T dem Oberkasten 1 in Förderrichtung FR vorgesetzt ist. Die Länge T ist das Taktmaß der Fördereinrichtung FE. In der Anordnung der Fig. 2 ist der Form-Oberkasten 1 stattdessen um die Länge T vorgerückt; an seiner Stelle befindet sich nun der nächste Form-Unterkasten 1'; während an dem Form-1' keinerlei Bearbeitung erfolgt, kann der Form-Oberkasten 1 in den beiden in Fig. 1 und 2 gezeigten Positionierungen nacheinander bearbeitet werden.

Unter der Fördereinrichtung FE und in der Mitte zwischen den beiden Arbeitspositionierungen ist die erfindungsgemäße Vorrichtung aufgestellt. Sie umfaßt ein ortsfestes Gestell GE, auf dem eine quer zur Förderrichtung FR sich erstreckende Traverse TR ortsfest vorgesehen ist. Ein Werkzeugträger WT ist auf der Traverse TR sowohl quer zur Förderrichtung FR als auch in deren Richtung frei beweglich gelagert, und mit Werkzeugen 3;5 bestückt, die beiderseits der Traverse TR an den Enden E1 bzw. E2 des Werkzeugträgers WT starr befestigt sind. Das erste Werkzeug 3 ist dabei als Trichterfräser ausgeführt, mit dessen Hilfe eine Eingußöffnung in die Gießform fräsbar ist. Hingegen ist das zweite Werkzeug 5 eine Einstichnadel, die zur Ausbildung von Entlüftungsbohrungen benutzbar ist. Ein Antrieb 2 versetzt den Trichterfräser in Drehung und erteilt ihm gleichzeitig den erforderlichen Werkzeug-Vorschub WV1, der von einem weiteren Antrieb 4 für das zweite Werkzeug 5 allein aufbringbar ist. Die Richtungspfeile R1 und R2 symbolisieren die Bewegbarkeit des Werkzeugträgers in Förderrichtung FR in der jeweiligen Arbeitspositionierung. Schließlich ist an dem Gestell GE ein Antrieb 6 symbolisch dargestellt, welcher den Werkzeugträger WT so verfährt, daß eines der beiden Werkzeuge 3;5 arbeitsbereit ist. Es versteht sich, daß der Antrieb 6 im allgemeinen nicht manuell ausgeführt wird, sondern entsprechend programmiert und gegebenenfalls sensorgesteuert betätigt wird. Die Einzelheiten dazu sind fachüblich und stehen in keinem Zusammenhang mit der Erfindung; sie sind deshalb weggelassen.

In der Fig. 1 ist ein Achsabstand A der Werkzeuge 3;5 eingezeichnet. Er ist mindestens gleich der Länge T, die sowohl dem Abstand zwischen zwei Form-Kästen als auch dem Taktweg gleich ist. Während in der in der Zeichnung jeweils linken Arbeitspositionierung das Werkzeug 3 aktiviert ist, das dabei in eine beliebige Stellung unterhalb des Form-Oberkastens 1 verfahrbar ist, ist das Werkzeug 5 nur in der in Fig. 2 gezeigten rechten Arbeitspositionierung aktivierbar. Um dies zu verdeutlichen, sind die möglichen Bewegungen der Werkzeuge 3;5 jeweils dann eingetragen, wenn das betreffende Werkzeug benutzbar ist. Zur Verdeutlichung ist jeweils außerdem dessen von der Traverse TR entfernte Endstellung strichpunktiert eingezeichnet.

## Patentansprüche

1. Vorrichtung für die Herstellung von Öffnungen, beispielsweise von Eingußöffnungen und Entlüftungsbohrungen, in einer in einem Form-Oberkasten befindlichen, vorzugsweise in einer Formmaschine hergestellten Gießform aus verdichtetem Formsand, wobei mittels einer geeigneten Fördereinrichtung taktweise Formkästen, insbesondere jeweils ein Form-Oberkasten alternierend mit einem Form-Unterkasten, in einen Arbeitsbereich über der Vorrichtung bewegbar sind, wobei die Vorrichtung eine Positioniereinrichtung aufweist, mit deren Hilfe Werkzeuge (3, 5) zum Einbringen der Öffnungen in Quer- und Längsrichtung der Gießform bewegbar sind, ein erstes Werkzeug (3) zur Herstellung einer Eingußöffnung oder dergleichen und ein zweites Werkzeug (5) zur Herstellung einer Entlüftungsbohrung oder dergleichen auf einem gemeinsamen Werkzeugträger (WT) der Positioniereinrichtung vorgesehen sind,
dadurch gekennzeichnet, daß
beide Werkzeuge (3, 5) auf dem gemeinsamen Werkzeugträger (WT) gleichsinnig angeordnet und getrennt arretierbar sind, und daß der horizontale Abstand der auf dem gemeinsamen Werkzeugträger angeordneten Werkzeuge (3, 5) in etwa einem Fördertakt (T) der Fördereinrichtung entspricht, so daß das eine Werkzeug (3, 5) in einer ersten durch die Fördereinrichtung (FE) bestimmten Arbeitspositionierung eines Form-Oberkastens (1) und das andere Werkzeug (5, 3) in der folgenden, durch einen Fördertakt (T) bestimmte Arbeitspositionierung des gleichen Form-Oberkastens (1) für die Herstellung jeweils einer Öffnung in der Gießform betätigbar sind.

2. Vorrichtung nach Anspruch 1, dadurch gekennzeichnet, daß die Werkzeuge (3;5) so vorgesehen sind, daß ein senkrecht nach oben gerichteter Werkzeug-Vorschub (WV1;WV2) erfolgt.

3. Vorrichtung nach Anspruch 1 oder 2, dadurch gekennzeichnet, daR für jeden Werkzeug-Vorschub (WV1;WV2) ein gesonderter Antrieb (2;4) vorgesehen ist.

4. Vorrichtung nach einem der Ansprüche 1 bis 3, dadurch gekennzeichnet, daß der Werkzeugträger (WT) als Ausleger ausgebildet ist, der in und quer zu der Förderrichtung (FR) der Gießform auf einer Traverse (TR) der Positioniereinrichtung bewegbar ist.

5. Vorrichtung nach Anspruch 4, dadurch gekennzeichnet, daR die Traverse (TR) auf einem ortsfesten Gestell (GE) der Positioniereinrichtung vorgesehen ist, an der sich auch der Antrieb (6) für den Werkzeugträger (WT) befindet.

6. Vorrichtung nach Anspruch 4 oder 5, dadurch gekennzeichnet, daß der Werkzeugträger (WT) auf der Traverse (TR) so verschiebbar ist, daß mindestens eines der Werkzeuge (3;5) in einer Stellung positionierbar ist, daß die Oberseite der Gießform an jeder beliebigen Stelle bearbeitbar ist.

7. Vorrichtung nach einem der Ansprüche 1 bis 6, dadurch gekennzeichnet, daß die Bewegbarkeit des Werkzeugträgers (WT) in Förderrichtung (FR) mindestens so groß ist wie die Länge (T) eines Fördertaktes.

8. Vorrichtung nach einem der Ansprüche 1 bis 7, dadurch gekennzeichnet, daß ein Werkzeug (3;5) in Förderrichtung (FR) vor und das andere Werkzeug (5;3) in Förderrichtung (FR) hinter der Traverse (TR) auf dem Werkzeugträger (WT) angeordnet ist.

9. Vorrichtung nach Anspruch 8, dadurch gekennzeichnet, daß der Achs-Abstand (A) der Werkzeuge (3;5) in Förderrichtung (FR) der Länge (T) eines Fördertaktes mindestens gleich ist.

10. Vorrichtung nach einem der Ansprüche 8 oder 9, dadurch gekennzeichnet, daß die Werkzeuge (3;5) an den Enden (E1;E2) des Werkzeugträgers (WT) befestigt sind.

## Claims

1. An apparatus for producing openings, for example casting openings and venting bores, in a casting mould of compacted moulding sand present in a top box of a mould and preferably produced in a moulding machine, wherein moulding boxes, in particular a top box of the mould alternating in each case with a bottom box of the mould, are movable in a clock-timed manner into an operating area by means of a suitable conveying device by way of the apparatus, wherein the apparatus is provided with a positioning device, with the aid of which tools (3, 5) for forming the openings are movable in the transverse and longitudinal directions of the casting mould, [and] a first tool (3) for producing a casting opening or the like and a second tool (5) for producing a venting bore or the like are provided on a common tool support (**WT**) of the positioning device,
**characterized in that**
the two tools (3, 5) are arranged in the same direction on the common tool support (**WT**) and can be locked separately, and the horizontal distance of the tools (3, 5) arranged on the common tool support corresponds approximately to one conveying cycle (**T**) of the conveying device, so that one tool (3, 5) can be actuated in a first operating positioning of a top box (1) of the mould determined by the conveying device (**FE**) and the other tool (5, 3) can be actuated in the following operating positioning of the same top box (1) of the mould determined by a conveying cycle (**T**) in order to produce a respective opening in the casting mould in each case.

2. An apparatus according to Claim 1, **characterized in that** the tools (3; 5) are provided in such a way as to result in a tool advance (**WV1**; **WV2**) directed vertically upwards.

3. An apparatus according to Claim 1 or 2, **characterized in that** a separate drive (2; 4) is provided for each tool advance (**WV1**; **WV2**).

4. An apparatus according to one of Claims 1 to 3, **characterized in that** the tool support (**WT**) is designed in the form of an arm which is movable in and transversely to the conveying direction (**FR**) of the casting mould on a cross-member (**TR**) of the positioning device.

5. An apparatus according to Claim 4, **characterized in that** the cross-member (**TR**) is provided on a stationary frame (**GE**) of the positioning device on which the drive (6) for the tool support (**WT**) is also situated.

6. An apparatus according to Claim 4 or 5, **characterized in that** the tool support (**WT**) is displaceable on the cross-member (**TR**) in such a way that at least one of the tools (3; 5) can be positioned in [such] a position that the top of the casting mould can be machined at any desired point.

7. An apparatus according to one of Claims 1 to 6, **characterized in that** the movability of the tool support (**WT**) in the conveying direction (**FR**) is at least as great as the length (**T**) of a conveying cycle.

8. An apparatus according to one of Claims 1 to 7, **characterized in tha**t one tool (3; 5) is arranged on the tool support (**WT**) in front of the cross-member (**TR**) in the conveying direction (**FR**) and the other tool (5; 3) is arranged on the tool support (**WT**) behind the cross-member (**TR**) in the conveying direction (**FR**).

9. An apparatus according to Claim 8, **characterized in that** the axial distance (**A**) of the tools (3; 5) in the conveying direction (**FR**) is at least equal to the length (**T**) of a conveying cycle.

10. An apparatus according to one of Claims 8 and 9, **characterized in that** the tools (3; 5) are secured to the ends (**E1**; **E2**) of the tool support (**WT**).

## Revendications

1. Dispositif pour la fabrication d'ouvertures, par exemple d'ouvertures de coulée et d'ouvertures d'aération, dans un moule de fonderie en sable de fonderie compacte situé dans un châssis supérieur de moule et fabriqué, de préférence, dans une machine à mouler, des châssis de moule pouvant être déplacés cycliquement au moyen d'un convoyeur approprié dans une zone de travail au-dessus du dispositif, en particulier un châssis supérieur de moule alternant respectivement avec un châssis inférieur de moule, le dispositif comportant une installation de positionnement, à l'aide de laquelle des outils (3, 5) peuvent être déplacés dans les sens transversal et longitudinal pour la mise en place des ouvertures, un premier outil (3) pour la fabrication d'une ouverture de coulée ou analogue et un deuxième outil (5) pour la fabrication d'un passage d'aération ou analogue étant prévus sur un porte-outil (WT) commun de l'installation de positionnement,
caractérisé en ce que
les deux outils (3, 5) sont placés dans le même sens sur le porte-outil (WT) commun et peuvent être arrêtés séparément, et en ce que la distance horizontale des outils (3, 5) placés sur le porte-outil commun correspond sensiblement à un pas d'avance (T) du convoyeur, de sorte que l'un des outils (3, 5) peut être actionné dans un premier positionnement de travail d'un châssis supérieur de moule (1) déterminé par le convoyeur (FE) et l'autre outil (5, 3) peut être actionné dans le positionnement de travail suivant du même châssis supérieur de moule (1) déterminé par un pas d'avance (T) pour la fabrication respective d'une ouverture dans le moule de fonderie.

2. Dispositif selon la revendication 1, caractérisé en ce que les outils (3, 5) sont prévus de telle manière qu'il se produit une avance des outils (WV1, WV2) dirigée verticalement vers le haut.

3. Dispositif selon la revendication 1 ou 2, caractérisé en ce qu'il est prévu un entraînement particulier (2, 4) pour chaque avance d'outil (WV1, WV2).

4. Dispositif selon l'une des revendications 1 à 3, caractérisé en ce que le porte-outil (WT) a la forme d'un bras qui peut être déplacé dans le sens et perpendiculairement au sens de transport (FR) du moule de fonderie, sur une traverse (TR) de l'installation de positionnement.

5. Dispositif selon la revendication 4, caractérisé en ce que la traverse (TR) est prévue sur un bâti (GE) fixe de l'installation de positionnement, sur laquelle se trouve également l'entraînement (6) pour le porte-outil (WT).

6. Dispositif selon l'une des revendications 4 ou 5, caractérisé en ce que le porte-outil (WT) peut coulisser sur la traverse (TR) de telle manière qu'au moins un des outils (3, 5) peut être positionné à un emplacement, et en ce que la face supérieure du moule de fonderie peut être usinée à tout emplacement choisi.

7. Dispositif selon l'une des revendications 1 à 6, caractérisé en ce que le déplacement possible du porte-outil (WT) dans le sens du transport (FR) est au moins aussi grand que la longueur (T) d'un pas d'avance.

8. Dispositif selon l'une des revendications 1 à 7, caractérisé en ce qu'un des outils (3, 5) est placé sur le porte-outil (WT) avant la traverse dans le sens du transport (FR) et l'autre outil (5, 3) est placé sur le porte-outil (WT) après la traverse dans le sens du transport (FR).

9. Dispositif selon la revendication 8, caractérisé en ce que la distance axiale (A) des outils (3, 5) dans le sens du transport (FR) est au moins égale à la longueur (T) d'un pas d'avance.

10. Dispositif selon l'une des revendications 8 ou 9, caractérisé en ce que les outils (3, 5) sont fixés aux extrémités (E1, E2) du porte-outil (WT).
